# EUROPÄISCHE PATENTANMELDUNG

(11) **EP 0 892 465 A2**
(43) Veröffentlichungstag der Anmeldung: **20.01.1999**
(21) Anmeldenummer: 98110692.5
(22) Anmeldetag: 10.06.1998
(51) Int. Cl.: H01R 13/514, H01R 23/68, H01R 13/629

(54) **Leiterplatten-Nullkraftsteckverbinder**

(30) Priorität: 16.07.1997 DE 19730484
(71) Anmelder: SIEMENS AKTIENGESELLSCHAFT, 80333 München (DE)
(72) Erfinder: Baertsoen, Peter, 9870 Zulte (BE); Longueville, Jacques, 8020 Oostkamp (BE)

(57) **Zusammenfassung**

Es wird ein Leiterplatten-Nullkraftsteckverbinder mit einem Gehäuse (10) und zwei in diesem untergebrachten, zueinander hin und voneinander weg schwenkbaren Verbinderhälften (11, 12) beschrieben, wobei die Verbinderhälften in einer voneinander weggeschwenkten Montagestellung das Einstecken einer der miteinander in Verbindung zu bringenden Leiterplatten (2, 3) gestatten und in einer zueinander hin geschwenkten Verbindungsstellung die eingesteckte Leiterplatte (2) kontaktieren. Der beschriebene Leiterplatten-Nullkraftsteckverbinder zeichnet sich dadurch aus, daß jede der Verbinderhälften aus einer Vielzahl aneinandergereihter Verbinderhälften-Module (110-1, 110-2) besteht.

## Beschreibung

Die vorliegende Erfindung betrifft eine Vorrichtung gemäß dem Oberbegriff des Patentanspruchs 1, d.h. einen Leiterplatten-Nullkraftsteckverbinder mit einem Gehäuse und zwei in diesem untergebrachten, zueinander hin und voneinander weg schwenkbaren Verbinderhälften, wobei die Verbinderhälften in einer voneinander weggeschwenkten Montagestellung das Einstecken einer der miteinander in Verbindung zu bringenden Leiterplatte gestatten und in einer zueinander hin geschwenkten Verbindungsstellung die eingesteckte Leiterplatte kontaktieren.

Solche Leiterplatten-Nullkraftsteckverbinder sind beispielsweise aus der US 3 130 351 bekannt und dienen dazu, zwei Leiterplatten im wesentlichen kraftfrei elektrisch und mechanisch miteinander zu verbinden; sie werden unter anderem dazu verwendet, um eine erste Leiterplatte einfach und schonend im wesentlichen senkrecht auf eine zweite Leiterplatte (beispielsweise eine sogenannte Rückwand-Leiterplatte) aufstecken zu können und sie dabei elektrisch und mechanisch fest und zuverlässig mit dieser zu verbinden.

Die Anzahl der Kontakte, die beim Verbinden von Leiterplatten miteinander in Verbindung zu bringen sind, ist bekanntlich von Fall zu Fall verschieden und kann erheblich variieren. Dementsprechend sind auch die die Leiterplatten verbindenden Leiterplatten-Nullkraftsteckverbinder für unterschiedlich viele Kontakte auszulegen.

Die Leiterplatten-Nullkraftsteckverbinder sollen aus diesem Grund in unterschiedlichen Längen angeboten werden, wobei die verschiedenen Längen vorzugsweise einem ganzzahligen Vielfachen einer Basislänge (beispielsweise 25 mm) entsprechen.

Die Herstellung von unterschiedlich langen Leiterplatten-Nullkraftsteckverbindern ist jedoch mit einem relativ hohen Aufwand verbunden, weil (vorzugsweise auf ein und den selben Einrichtungen) unterschiedlich große Einzelteile gefertigt und zusammengebaut werden müssen.

Dieses Problem könnte umgangen werden, wenn nur die Basislänge aufweisende Leiterplatten-Nullkraftsteckverbinder hergestellt werden würden und diese so aufgebaut wären, daß sie durch Nebeneinandersetzen zu beliebigen Gesamtlängen kombinierbar sind. Derartige Leiterplatten-Nullkraftsteckverbinder sind jedoch zumindest dann, wenn mehrere von diesen zu einem größeren Leiterplatten-Nullkraftsteckverbinder kombiniert werden sollen, schwierig zu verarbeiten; die Verarbeitung fordert eine erhöhte Anzahl von Arbeitsschritten und höchste Präzision.

Der vorliegenden Erfindung liegt daher die Aufgabe zugrunde, den Leiterplatten-Nullkraftsteckverbinder gemäß dem Oberbegriff des Patentanspruchs 1 derart weiterzubilden, daß dieser sowohl einfach herstellbar als auch einfach verarbeitbar ist, und zwar selbst dann, wenn der Leiterplatten-Nullkraftsteckverbinder in seinen Abmessungen variierbar sein soll.

Diese Aufgabe wird erfindungsgemäß durch das im kennzeichnenden Teil des Patentanspruchs 1 beanspruchten Merkmale gelöst.

Demnach ist vorgesehen, daß jede der Verbinderhälften aus einer Vielzahl aneinandergereihter Verbinderhälften-Module besteht.

Konstruiert man die Verbinderhälften-Module so, daß sie unabhängig von deren Lage innerhalb des Leiterplatten-Nullkraftsteckverbinders identisch aufgebaut sind, so läßt sich der Leiterplatten-Nullkraftsteckverbinder aus einer minimalen Anzahl verschiedenartiger Bestandteile, nämlich einer variierenden Anzahl von identisch aufgebauten Verbinderhälften-Modulen, dem Gehäuse und einem Schwenkmechanismus zum Auseinander- und Zusammenschwenken der Verbinderhälften aufbauen, wobei es einzig und allein das relativ einfach variierbare Gehäuse ist, das in erwähnenswertem Umfang an die jeweilige Länge des Leiterplatten-Nullkraftsteckverbinders angepaßt werden muß. Der erfindungsgemäße Leiterplatten-Nullkraftsteckverbinder ist daher selbst bei variierenden Abmessungen desselben denkbar einfach herzustellen.

Er ist aber andererseits auch sehr einfach zu verarbeiten. Bei dem erfindungsgemäßen Leiterplatten-Nullkraftsteckverbinder handelt es sich nämlich um eine zusammenhängende Einheit, die in einer minimalen Anzahl von Arbeitsgängen und ohne erhöhte Anforderungen an die Präzision auf eine der zu verbindenden Leiterplatten montiert werden kann.

Es wurde mithin ein Leiterplatten-Nullkraftsteckverbinder geschaffen, der selbst dann, wenn er in seinen Abmessungen variierbar sein soll, sowohl einfach herstellbar als auch einfach verarbeitbar ist.

Vorteilhafte Weiterbildungen der Erfindung sind Gegenstand der Unteransprüche.

Die Erfindung wird nachfolgend anhand eines Ausführungsbeispiels unter Bezugnahme auf die Zeichnung näher erläutert. Es zeigen
- Figur 1: eine Explosionsdarstellung eines Ausführungsbeispiels des erfindungsgemäßen Leiterplatten-Nullkraftsteckverbinders,
- Figur 2: eine perspektivische Ansicht eines Verbinderhälften-Moduls des Leiterplatten-Nullkraftsteckverbinders gemäß Figur 1,
- Figur 3: eine Explosionsdarstellung des Verbinderhälften-Moduls gemäß Figur 2, und
- Figur 4: eine Schnittansicht des Leiterplatten-Nullkraftsteckverbinders gemäß Figur 1 in einer zwei Leiterplatten miteinander verbindenden Stellung.

Der nachfolgend näher beschriebene Leiterplatten-Nullkraftsteckverbinder ist dazu ausgelegt, zwei im wesentlichen senkrecht zueinander anzuordnende (senkrecht aufeinanderzusteckende) Leiterplatten elektrisch und mechanisch miteinander zu verbinden. Die Anwendung des erfindungsgemäßen Leiterplatten-Nullkraftsteckverbinders ist jedoch nicht auf solche Anwendungen beschränkt; die Leiterplatten, die durch Leiterplatten-Nullkraftsteckverbinder der beschriebenen Art verbindbar sind, können grundsätzlich beliebige Relativlagen einnehmen.

Der im folgenden näher beschriebene Leiterplatten-Nullkraftsteckverbinder ist in den Figuren mit dem Bezugszeichen 1 bezeichnet. Die Leiterplatten, die durch diesen Leiterplatten-Nullkraftsteckverbinder 1 verbunden werden sollen, sind eine erste Leiterplatte 2 und eine zweite Leiterplatte 3, wobei die erste Leiterplatte 2 im wesentlichen senkrecht auf die zweite Leiterplatte 3 aufsteckbar sein soll. Leiterplatten nach Art der zweiten Leiterplatte 3 sind beispielsweise die sogenannten Rückwand-Leiterplatten; die darauf aufsteckbaren Leiterplatten nach Art der ersten Leiterplatte 2 werden häufig ihrer Montage entsprechend als Einsteckkarten bezeichnet.

Wie insbesondere aus den Figuren 1 und 4 ersichtlich ist, besteht der Leiterplatten-Nullkraftsteckverbinder aus einem Gehäuse 10, einer ersten Verbinderhälfte 11, einer zweiten Verbinderhälfte 12 und einem Schwenkmechanismus 13, wobei die Verbinderhälften 11 und 12 ihrerseits wiederum jeweils aus einer Vielzahl von aneinandergereihten Verbinderhälften-Modulen 110-1 bzw. 110-2 bestehen.

Die Verbinderhälften-Module 110-1 und 110-2 sind wie in der Figur 1 gezeigt von der in der Figur 1 unten liegend dargestellten Unterseite des Gehäuses 10 her in dieses einsetzbar.

Der komplett zusammengebaute Leiterplatten-Nullkraftsteckverbinder 1 (im betrachteten Beispiel nur das Gehäuse 10 desselben) wird fest auf der zweiten Leiterplatte 3 montiert; die erste Leiterplatte 2 kann dann, wie insbesondere aus der Figur 4 ersichtlich ist, durch eine längliche Öffnung 100 auf der Oberseite des Gehäuses 10 hindurch zwischen die Verbinderhälften 11 und 12 eingesteckt werden.

Die längliche Öffnung 100 ist so bemessen, daß nur solche Leiterplatten durchgesteckt werden können, die - jedenfalls von deren Abmessungen her - keine Beschädigung des Leiterplatten-Nullkraftsteckverbinders befürchten lassen.

Die erste Verbinderhälfte 11 und die zweite Verbinderhälfte 12 sind (selbst im auf der zweiten Leiterplatte 3 montierten Zustand des Leiterplatten-Nullkraftsteckverbinders 1) durch die Betätigung des Schwenkmechanismus 13 auf eine später noch genauer beschriebene Art und Weise synchron zueinander hin und voneinander weg schwenkbar bzw. klappbar. Dies geht im vorliegend betrachteten Beispiel besonders einfach und leicht, weil - wie bereits erwähnt wurde und noch genauer beschrieben werden wird - die Verbinderhälften-Module 110-1 und 110-2 und die zweite Leiterplatte 3 nicht aneinander befestigt sind.

Durch das Auseinanderschwenken der Verbinderhälften 11 und 12 entfernen sich diese an deren gemäß der Darstellung in der Figur 4 oberen Ende voneinander, wodurch der zwischen den Verbinderhälften 11 und 12 vorhandene Zwischenraum dort größer (breiter) wird. Wenn und so lange der Zwischenraum verbreitert ist, kann in diesen die erste Leiterplatte 2 eingesetzt werden. Diese Stellung des Leiterplatten-Nullkraftsteckverbinders 1 bzw. der Verbinderhälften 11 und 12 desselben wird daher als Montagestellung bezeichnet.

Durch das Zusammenschwenken der Verbinderhälften 11 und 12 bewegen sich diese an ihrem gemäß der Darstellung in der Figur 4 oberen Ende aufeinander zu, wodurch der zwischen den Verbinderhälften 11 und 12 vorhandene Zwischenraum dort kleiner (schmaler) wird. Wenn und so lange der Schlitz so verengt ist, wird die gegebenenfalls darin eingesteckte erste Leiterplatte 2 zwischen den Verbinderhälften 11 und 12 mehr oder weniger fest eingeklemmt und kommt dabei über den Leiterplatten-Nullkraftsteckverbinder 1 elektrisch und mechanisch mit der zweiten Leiterplatte 3 in Verbindung. Dieser Zustand ist in der Figur 4 dargestellt.

Es wird nun unter Bezugnahme auf die Figuren 2 und 3 der Aufbau eines Verbinderhälften-Moduls 110-1 bzw. 110-2 beschrieben. Sämtliche Verbinderhälften-Module, d.h. sowohl die Verbinderhälften-Module 110-1 der ersten Verbinderhälfte 11 als auch die Verbinderhälften-Module 110-2 der zweiten Verbinderhälfte 12 haben im betrachteten Beispiel exakt den selben Aufbau.

Wie aus den Figuren 2 und 3 ersichtlich ist, haben die Verbinderhälften-Module einen mehrteiligen Aufbau; sie bestehen aus einem isolierenden Außenteil 111, einer Lage 112 aus nebeneinander liegenden, durch isolierende Elemente zusammengehaltenen Kontaktelementen 117, einem isolierenden Mittelteil 113, einer weiteren Lage 114 aus nebeneinander liegenden, durch isolierende Elemente zusammengehaltenen Kontaktelementen 118, einem isolierenden Innenteil 115 und einem Halteteil 116. Die genannten Einzelteile werden durch ein bloßes Aufeinandersetzen zusammengefügt und durch das Halteteil 116 zusammengehalten.

Die Kontaktelemente 117 der Kontaktelemente-Lage 112 und die Kontaktelemente 118 der Kontaktelemente-Lage 114 sind langgestreckte elektrisch leitende Elemente, über welche, wie insbesondere aus der Figur 4 ersichtlich ist, Kontaktstellen der ersten Leiterplatte 2 und Kontaktstellen der zweiten Leiterplatte 3 miteinander in Verbindung bringbar sind; es handelt sich um elastisch ausgebildete Elemente, die im entspannten Zustand mit beiden Enden aus den Verbinderhälften-Modulen 110-1 und 110-2 herausragen, wobei die herausragenden Endabschnitte im betrachteten Beispiel zur Kontaktierung von Oberflächenkontakten ausgelegt sind.

Durch den beschriebenen Leiterplatten-Nullkraftsteckverbinder können mithin Leiterplatten in Verbindung gebracht werden, von welchen sowohl die eine als auch die andere Oberflächenkontakte als zu verbindende Kontaktelemente aufweisen. Die bei herkömmlichen Leiterplatten-Nullkraftsteckverbindern und sonstigen Steckverbindern an den Kontaktstellen zu beobachtenden Signal-Reflexionen können dadurch auf ein Minimum reduziert werden. Abgesehen davon wird dadurch auch die Montage des Leiterplatten-Nullkraftsteckverbinders auf die zweite Leiterplatte 3 erheblich vereinfacht: es muß nämlich, wie vorstehend bereits erwähnt wurde, lediglich das Gehäuse 10 des Leiterplatten-Nullkraftsteckverbinders auf der zweiten Leiterplatte 3 befestigt werden. Darüber hinaus ergeben sich durch die Verwendung von Oberflächenkontakten als Leiterplatten-Kontaktstellen auch bei der Anordnung und Dichte derselben mehr Freiheiten.

Jedes der Kontaktelemente 117 und 118 durchläuft das betreffende Verbinderhälften-Modul in einem allseits geschlossenen Kanal 119, welcher sich im zwei Leiterplatten ordnungsgemäß verbindenden Zustand des Leiterplatten-Nullkraftsteckverbinders von der Oberfläche der einen Leiterplatte durchgehend bis zur Oberfläche der zweiten Leiterplatte erstreckt. Dadurch können die Kontaktelemente 117 und 118 über ihre gesamte Länge vollkommen abgeschirmt werden.

Die im entspannten Zustand aus den Verbinderhälften-Modulen 110-1 und 110-2 herausstehenden Enden der Kontaktelemente 117 und 118 werden, wenn diese gegen eine zu kontaktierende Leiterplatte gedrückt werden, elastisch in die Kanäle 119 zurückgedrückt. Die Kontaktelemente 117 und 118 können dabei jedoch nicht längs der Kanäle 119 verschoben werden, denn sie sind durch (elektrisch isolierende) Verbindungsteile, welche die Kontaktelemente der bereits erwähnten Kontaktelemente-Lagen 112 und 114 zusammenhalten, oder durch Abstandshalter oder durch angespritzte Nasen oder dergleichen in Längsrichtung unverschiebbar fixiert. Die Kontaktelemente 117 und 118 werden beim Einbringen in die Verbindungsstellung vielmehr elastisch gebogen, wobei jedoch die Bewegungsfreiheit der Kontaktelemente bedingt durch deren Aufbau, deren Form und deren Anordnung so eingeschränkt ist, daß nur solche Bewegungen erfolgen können, bei denen der Abstand zwischen den Kontaktelementen und einer oder mehreren die Impedanz der Verbindung bestimmenden Kanalwänden im wesentlichen unverändert bleibt. Dadurch wird gewährleistet, daß unter allen Umständen, d.h. selbst wenn der Leiterplatten-Nullkraftsteckverbinder und/oder die in Verbindung zu bringenden Leiterplatten mit gewissen Toleranzen behaftet sind, stets gleichermaßen hochwertige Verbindungen zwischen den in Verbindung zu bringenden Leiterplatten herstellbar sind.

Die wie beschrieben ausgebildeten Verbinderhälften-Module werden in der aus den Figuren 1 und 4 ersichtlichen Orientierung von der Unterseite des Gehäuses 10 her in dieses eingesetzt. Das Gehäuse 10 ist durch Zwischenwände 101 der Länge nach in mehrere gleich große Kammern unterteilt. Diese Kammern sind so bemessen, daß dort jeweils ein Paar von einander gegenüberliegenden Verbinderhälften-Modulen einsetzbar ist und daß bezüglich der Längsrichtung benachbarte Verbinderhälften-Module, d.h. die eine Verbinderhälfte bildenden Verbinderhälften-Module nahezu lückenlos aneinanderreihbar sind. Von den einander gegenüberliegenden Verbinderhälften-Modulen stehen einander jeweils deren Innenteile 115 gegenüber.

Die Länge der Kammern und damit auch die Länge der Verbinderhälften-Module entspricht vorzugsweise der Längeneinheit, in Schritten von welcher die Länge des Leiterplatten-Nullkraftsteckverbinders gegebenenfalls variierbar sein soll.

Wie aus den Figuren 1 bis 3 ersichtlich ist, weisen die Außenteile 111 der Verbinderhälften-Module an den einander gegenüberliegenden Breitseiten jeweils einen Zapfen 120 auf, welcher beim Einsetzen der Verbinderhälften-Module in nutenartige Aussparungen in den Stirnwänden des Gehäuses 10 und den Zwischenwänden 101 desselben eingeführt werden. Diese Zapfen dienen, wie später noch genauer beschrieben werden wird, als eine Achse, um welche die Verbinderhälften bzw. die diese bildenden Verbinderhälfte-Module zueinander hin und voneinander weg schwenkbar sind.

Im komplett zusammengesetzten Zustand des Leiterplatten-Nullkraftsteckverbinders beherbergt dessen Gehäuse 10 außer den Verbinderhälften-Modulen 110-1 und 110-2 noch zwei zum Schwenkmechanismus 13 gehörende stangenartige Elemente 131 und 132. Diese, nachfolgend der Einfachheit halber als Stangen bezeichneten Elemente verlaufen ausgehend von dem in der Figur 1 gezeigten, außerhalb des Gehäuses 10 vorgesehenen Teil des Schwenkmechanismus 13 ins Innere des Gehäuses 10 und durchlaufen dieses (die Freiräume zwischen den seitlichen Gehäusewänden und dem jeweils zugeordneten Verbinderhälften-Modul) im wesentlichen über die gesamte Länge. Die Stangen 131 und 132 sind der Breite nach im wesentlichen über deren gesamte Länge zweigeteilt, wobei die beiden Teile derart gelenkig miteinander verbunden sind, daß jede der Stangen 131 und 132 als ein Kniehebel wirken kann.

Im in der Figur 4 gezeigten Zustand befinden sich die Kniehebel in einer stabilen (selbssperrenden) Stellung, welche sie nur verlassen können, wenn die mit G bezeichneten Gelenkpunkte nach oben bewegt werden. Die mit ihrem einen Teil (Arm) am Gehäuse 10 anstoßenden Stangen und drücken dabei durch ihren jeweils anderen Arm gegen die oberen Abschnitte der Verbinderhälften-Module, wodurch diese in eine um die Zapfen 120 zueinander hin geschwenkten Stellung gehalten werden. In dieser als Verbindungsstellung bezeichneten Stellung des Leiterplatten-Nullkraftsteckverbinders wird die in diesen eingesetzte erste Leiterplatte mehr oder weniger fest zwischen den Verbinderhälften eingeklemmt und dabei ordnungsgemäß kontaktiert. Gleichzeitig werden die Verbinderhälften-Module gegen die zweite Leiterplatte 3 gedrückt. Die im entspannten Zustand aus den Kanälen 119 herausstehenden Kontaktelemente 117 und 118 der Verbinderhälfte-Module sind in die Kanäle zurückgedrückt und drücken in ihrem Bestreben, in die entspannte Ausgangslage zurückzukehren, elastisch gegen die Oberflächenkontakte der in Verbindung zu bringenden Leiterplatten, wodurch zwischen diesen eine gute und zuverlässige elektrische Verbindung zustandekommt.

Wird der in der Figur 1 gezeigte, außerhalb des Gehäuses 10 angeordnete Teil des Schwenkmechanismus 13 betätigt, um den in der Verbindungsstellung befindlichen Leiterplatten-Nullkraftsteckverbinder in die Montagestellung zu bringen, so wird dadurch der jeweils am Gehäuse 10 anschlagende Arm der Stangen 131 und 132 gegen den Uhrzeigersinn (Stange 131) bzw. im Uhrzeigersinn (Stange 132) geschwenkt. Der jeweils am Verbinderhälften-Modul anschlagende Arm wird mitgenommen (vom Verbinderhälften-Modul weggezogen) und schafft damit die Voraussetzung, daß die zunächst zueinander hingedrückten Verbinderhälften-Module um deren Zapfen 120 herum voneinander weg geschwenkt werden können. Die für die Schwenkbewegung erforderliche Kraft wird von den Kontaktelementen 117 und 118 der Verbinderhälften-Module aufgebracht. Die besagten Kontaktelemente sind nämlich im in der Figur 4 gezeigten Verbindungsstellung elastisch in die Kanäle 119 zurückgedrückt und haben das Bestreben in ihre entspannte Stellung, in welcher sie aus den Kanälen 119 herausragen, zurückzukehren. Die Verbinderhälften-Module werden dadurch - obgleich keine Verbindung zwischen diesen und den Stangen 131 und 132 besteht - automatisch, in dem es der Umfang, in dem es die Stellungsveränderung der jeweiligen Stange gestattet, voneinander weg geschwenkt.

Die Stangen stehen mit den Verbinderhälften-Modulen zu keinem Zeitpunkt in Verbindung; es handelt sich um separate Einzelteile.

Durch den modularen Aufbau des beschriebenen Leiterplatten-Nullkraftsteckverbinders kann dieser auf denkbar einfache Art und Weise in verschiedenen Längen hergestellt werden. Von den Bestandteilen, aus denen der Leiterplatten-Nullkraftsteckverbinder zusammengesetzt ist, müssen nur das Gehäuse 10 und die Stangen 131 und 132 an die jeweilige Länge des Leiterplatten-Nullkraftsteckverbinders angepaßt werden. Wenn die Längenvariationen des Leiterplatten-Nullkraftsteckverbinders in Schritten erfolgen, die der Länge eines Verbinderhälften-Moduls entsprechen, können die vergleichsweise kompliziert herzustellenden Verbinderhälften-Module völlig unverändert bleiben; zu verändern ist dann lediglich die Anzahl der in die jeweiligen Gehäuse einzusetzenden Verbinderhälften-Module.

Die Herstellung des Gehäuses 10 in unterschiedlichen Längen ist wegen des einfachen Aufbaus des Gehäuses eine relativ leicht zu lösende Aufgabe. Auch die Herstellung unterschiedlich langer Stangen 131 und 132 ist denkbar einfach und unkompliziert; sie müssen nur ausreichend lang gefertigt werden und können dann problemlos auf jede beliebige Länge abgeschnitten werden.

Der beschriebene Leiterplatten-Nullkraftsteckverbinder kann auch sehr einfach an verschiedene Dicken der in diesen einzusteckenden (ersten) Leiterplatte angepaßt werden. Hierzu muß nur das Gehäuse 10 verändert werden: es muß so weit verbreitert werden, daß der Zwischenraum zwischen einander gegenüberliegenden Verbinderhälften-Modulen in deren Verbindungsstellung in etwa der Dicke der dazwischen einzusetzenden Leiterplatte entspricht. Die Verbinderhälften Module bedürfen auch in diesem Fall keiner wie auch immer gearteten Modifikation.

Die Bestandteile des beschriebenen Leiterplatten-Nullkraftsteckverbinders lassen sich unabhängig von dessen Länge und Breite zu einem zusammenhängenden Ganzen zusammenfügen, so daß bei der Verarbeitung des Leiterplatten-Nullkraftsteckverbinders nur ein einziges Teil gehandhabt werden muß; die Verarbeitung ist daher stets einfach und schnell durchführbar.

Zusammenfassend kann festgestellt werden, daß der beschriebene Leiterplatten-Nullkraftsteckverbinder unter allen Umständen, d.h. selbst dann, wenn er in seinen Abmessungen variierbar sein soll, sowohl einfach herstellbar als auch einfach verarbeitbar ist.

### Bezugszeichenliste

- 1: Leiterplatten-Nullkraftsteckverbinder
- 2: erste Leiterplatte
- 3: zweite Leiterplatte
- 10: Gehäuse
- 11: erste Verbinderhälfte
- 12: zweite Verbinderhälfte
- 13: Schwenkmechanismus
- 100: Gehäuseöffnung
- 101: Zwischenwand
- 110-1: Verbinderhälften-Modul der ersten Verbinderhälfte
- 110-2: Verbinderhälften-Modul der zweiten Verbinderhälfte
- 111: Außenteil
- 112: Kontaktelemente-Lage
- 113: Mittelteil
- 114: Kontaktelemente-Lage
- 115: Innenteil
- 116: Halteteil
- 117: Kontaktelement
- 118: Kontaktelement
- 119: Kanal
- 120: Zapfen
- 131: Stange
- 132: Stange
- G: Gelenkpunkt

## Patentansprüche

1. Leiterplatten-Nullkraftsteckverbinder mit einem Gehäuse (10) und zwei in diesem untergebrachten, zueinander hin und voneinander weg schwenkbaren Verbinderhälften (11, 12), wobei die Verbinderhälften in einer voneinander weggeschwenkten Montagestellung das Einstecken einer der miteinander in Verbindung zu bringenden Leiterplatten (2, 3) gestatten und in einer zueinander hin geschwenkten Verbindungsstellung die eingesteckte Leiterplatte (2) kontaktieren,
**dadurch gekennzeichnet**,
daß jede der Verbinderhälften aus einer Vielzahl aneinandergereihter Verbinderhälften-Module (110-1, 110-2) besteht.

2. Leiterplatten-Nullkraftsteckverbinder nach Anspruch 1,
**dadurch gekennzeichnet**,
daß die zur Bildung der Verbinderhälften (11, 12) aneinandergereihten Verbinderhälften-Module (110-1, 110-2) identisch ausgebildet sind.

3. Leiterplatten-Nullkraftsteckverbinder nach Anspruch 1 oder 2,
**dadurch gekennzeichnet**,
daß die Länge der Verbinderhälften-Module (110-1, 110-2) die Längeneinheit ist, in Schritten von welcher die Länge des Leiterplatten-Nullkraftsteckverbinders variierbar sein soll.

4. Leiterplatten-Nullkraftsteckverbinder nach einem der vorhergehenden Ansprüche,
**dadurch gekennzeichnet**,
daß das Gehäuse (10) der Länge nach durch Zwischenwände (101) in Kammern unterteilt ist, welche derart ausgebildet und bemessen sind, daß dort jeweils zwei Verbinderhälften-Module (110-1, 110-2) in einander gegenüberliegender Stellung einsetzbar sind, wobei das eine der Verbinderhälften-Module (110-1) ein Verbinderhälften-Modul der ersten Verbinderhälfte (11) und das andere Verbinderhälften-Modul (110-2) ein Verbinderhälften-Modul der zweiten Verbinderhälfte (12) repräsentiert.

5. Leiterplatten-Nullkraftsteckverbinder nach einem der vorhergehenden Ansprüche,
**dadurch gekennzeichnet**,
daß die Verbinderhälften-Module (110-1, 110-2) und/oder das Gehäuse (10) derart ausgebildet sind, daß sie beim Zusammensetzen so in Eingriff bringbar sind, daß einander gegenüberliegende Verbinderhälften-Module zueinander hin und voneinander weg schwenkbar sind.

6. Leiterplatten-Nullkraftsteckverbinder nach einem der vorhergehenden Ansprüche,
**dadurch gekennzeichnet**,
daß an der Außenseite des Gehäuses (10) ein extern betätigbarer Schwenkmechanismus (13) vorgesehen ist, und daß sich von diesem Schwenkmechanismus aus zwei stangenartige Elemente (131, 132) in das Innere des Gehäuses hinein erstrecken und dieses in unmittelbarer Nähe zu jeweils einer der Verbinderhälften (11, 12) über die gesamte Länge durchlaufen.

7. Leiterplatten-Nullkraftsteckverbinder nach Anspruch 6,
**dadurch gekennzeichnet**,
daß die stangenartigen Elemente (131, 132) derart aufgebaut und gefuhrt sind, daß sie in der Lage sind, mit den Verbinderhälften-Modulen (110-1, 110-2) so in Kontakt zu kommen, daß diese durch eine Drehbewegung der stangenartigen Elemente zur Ausführung einer Schwenkbewegung veranlaßt werden
